# EUROPÄISCHE PATENTSCHRIFT

(11) **EP 1 761 682 B1**
(45) Veröffentlichungstag und Bekanntmachung des Hinweises auf die Patenterteilung: **19.03.2008**
(21) Anmeldenummer: 05732397.4
(22) Anmeldetag: 16.04.2005
(51) Int. Cl.: E21C 35/197

(54) **WERKZEUG-HALTEVORRICHTUNG**
TOOL HOLDER
DISPOSITIF PORTE-OUTIL

(30) Priorität: 24.06.2004 DE 102004030691
(43) Veröffentlichungstag der Anmeldung: 14.03.2007
(73) Patentinhaber: WIRTGEN GmbH, 53578 Windhagen (DE)
(72) Erfinder: TEWES, Günter, 53572 Unkel/Rhein (DE); BLENS, Jochen, 53925 Kall-Scheuern (DE); HOLL, Bernd, 53577 Neustadt/Wied (DE)
(74) Vertreter: Fleck, Hermann-Joseph
(86) Internationale Anmeldenummer: PCT/EP2005/004057
(87) Internationale Veröffentlichungsnummer: WO 2006/000270

(56) Entgegenhaltungen:
- DE-A1- 4 322 401
- DE-C1- 2 954 400
- US-A- 4 684 176
- US-A- 4 915 455

## Beschreibung

Die Erfindung betrifft eine Werkzeug-Haltevorrichtung mit einem Meißelhalter der in einem Halteansatz eine Meißelaufnahme zur Aufnahme eines darin auswechselbar aufnehmbaren Meißels aufweist, wobei die Meißelaufnahme bohrungsförmig ausgebildet ist und eine Meißeleinführungsöffnung aufweist, wobei der Meißelhalter eine Befestigungsseite mit einem Befestigungsansatz und der Befestigungsseite abgewandt eine Außenseite aufweist, und wobei während des Werkzeugeinsatzes Fliehkräfte in Richtung von der Befestigungseite zu der Außenseite wirken.

Eine derartige Anordnung ist aus der DE 43 22 401 C2 bekannt. Solche Werkzeug-Haltevorrichtungen werden beispielsweise bei Straßenfräsmaschinen, Bo-denstabilisierern, Bergbaumaschinen oder dergleichen eingesetzt.

Der Meißelhalter wird dabei üblicherweise über ein Basisteil an die Oberfläche einer Fräswalze angebaut. Der Meißelhalter dient zur auswechselbaren Aufnahme eines Meißels in der Meißelaufnahme. Dabei ist der Meißel mit Spiel in der Meißelaufnahme, meist unter Zuhilfenahme einer Spannhülse gehalten. Er ist dann in der Meißelaufnahme unverlierbar, jedoch um seine Mittellängsachse frei drehbar gehalten. Während des Werkzeugeinsatzes arbeitet der Meißel mit seiner Meißelspitze die zu bearbeitende Oberfläche, beispielsweise eine Straßenoberfläche ab. Dabei wird das Oberflächen-Material zerkleinert. Es entstehen grobe und feinere abgetragene Oberflächenteilchen. Diese werden aus dem Bereich der Fräswalze ausgetragen. Die feinen Partikel können in den Bereich der Meißelaufnahme vordringen. Sie setzen sich darin fest und behindern die freie Drehbarkeit des Meißels. Mitunter setzen sie die Meißel vollständig fest. Die verminderte Drehfähigkeit führt zu einem schnellen Verschleiß des Meißels. Wenn dieser nicht rechtzeitig erkannt wird, dann wird auch der Meißelhalter geschädigt. Dies bedingt dann eine kostenintensive Austauschmaßnahme.

Weiterhin kann es sich als nachteilig erweisen, dass das in die Meißelaufnahme eingetragene feine Partikelmaterial das Auswechseln des Meißels aus der Meißelaufnahme behindert.

Es ist Aufgabe der Erfindung, eine Werkzeug-Haltevorrichtung der eingangs erwähnten Art zu schaffen, bei der ein Festsetzen des Meißels infolge von in die Meißelaufnahme eingetragenen Abraummaterials verhindert ist.

Diese Aufgabe wird dadurch gelöst, dass der Halteansatz eine Öffnung aufweist, die die Innenwandung der Meißelaufnahme durchdringt und eine räumliche Verbindung zur Umgebung schafft, und dass die Öffnung die Meißelaufnahme in Richtung zur Außenseite hin öffnet.

Das in den Bereich der Meißelaufnahme eingetragene Abraummaterial wird von dem sich drehenden Meißel entlang der Meißellängsachse in die dem Meißelkopf abgewandte Richtung transportiert. Es entsteht somit eine "Pumpwirkung", die durch den periodischen Werkzeugeingriff unterstützt wird. Erfindungsgemäß weist nun der Meißelhalter eine Öffnung im Bereich der Meißelaufnahme auf. Diese ist fliehkraftseitig angeordnet. Wenn das Abraummaterial in die Meißelaufnahme eingefördert wird, gelangt es in den Bereich der Öffnung und kann wieder in die Umgebung entweichen. Auf diese Weise wird die freie Drehbarkeit des Meißels beibehalten.

Gemäß einer möglichen Erfindungsvariante kann es vorgesehen sein, dass die Meißelaufnahme als Durchgangsbohrung ausgeführt ist und der Meißeleinführungsöffnung abgekehrt eine Austreiböffnung aufweist, und dass die Öffnung die Meißelaufnahme im Bereich der Austreiböffnung öffnet und sich ausgehend von der Austreiböffnung in Richtung der Meißeleinführöffnung erstreckt. Dem Anwender wird dann eine großzügige Zugänglichkeit zur Meißelaufnahme geboten, die eine schnelle und einfache Meißeldemontage zuläßt.

Gemäß einer bevorzugten Ausgestaltungsvariante der Erfindung ist es vorgesehen, dass in die Meißelaufnahme ein Meißel mit einem Meißelschaft eingesetzt ist, und dass die Öffnung zumindest in dem dem Schaftende zugeordneten Bereich der Meißelaufnahme angeordnet ist. Bei dieser Anordnung macht man sich die Erkenntnis zunutze, dass das eingetragene Abraummaterial in Richtung der Meißelachse zum freien Ende des Meißelschaftes transportiert wird. Da nun die Öffnung in dem Bereich des Schaftendes des Meißels angeordnet ist, kann das sich hier ansammelnde Abraummaterial leicht in die Umgebung gelangen.

Dabei kann die Öffnung bis dicht an das Schaftende, bis an das Schaftende oder das Schaftende teilweise übergreifend angeordnet sein.

Die Öffnung läßt sich dann einfach fertigen, wenn vorgesehen ist, dass sie als schlitzförmige Ausnehmung ausgebildet ist, die zwei zueinander parallel in Richtung der Längsachse der Meißelaufnahme verlaufende Begrenzungsflächen aufweist, wobei die Begrenzungsflächen einen Abstand zueinander kleiner oder gleich dem Bohrungsdurchmesser der Meißelaufnahme aufweisen oder dass die Begrenzungsflächen im Winkel zueinander stehen und einen Winkel kleiner als 180° einschließen. Wenn vorgesehen ist, dass die Öffnung einen Teil der Innenwandung der Meißelaufnahme ausnimmt, der sich über weniger als 180° des Umfangs der bohrungsförmigen Meißelaufnahme erstreckt, dann wird die Meißelaufnahme in ihrer Stützfunktion für den eingesetzten Meißelschaft nur gering beeinträchtigt.

Die Zugänglichkeit der Meißelaufnahme für ein Demontagewerkzeug wird dann weiter verbessert, wenn vorgesehen ist, dass der Meißelhalter an einem Basisteil befestigt ist, dass das Basisteil eine Ausnehmung aufweist, die Zugang für ein Demontagewerkzeug zu der Meißelaufnahme schafft, und dass die Ausnehmung in die Öffnung übergeht.

Eine erfindungsgemäße Werkzeug-Haltevorrichtung kann dergestalt sein, dass dem Meißelhalter wenigstens eine Flüssigkeits-Sprühvorrichtung zugeordnet ist, die Flüssigkeit durch die Öffnung hindurch in die Meißelaufnahme einbringt. Die Flüssigkeit löst dann das sich in der Meißelaufnahme sammelnde Abraummaterial, so dass es leicht durch die Öffnung ausgetragen werden kann.

Dies geschieht besonders effektiv dann, wenn vorgesehen ist, dass die Flüssigkeits-Sprühvorrichtung einen Flüssigkeitsstrahl auf das freie Ende des Meißelschaftes aufbringt.

Die Erfindung wird im folgenden anhand eines in den Zeichnungen dargestellten Ausführungsbeispieles näher erläutert. Es zeigen:
- Fig. 1: in Seitendarstellung und im Schnitt eine Werkzeug-Haltevorrichtung mit einem Meißel, einem Meißelhalter und einem Basisteil,
- Fig. 2: den in Fig. 1 gezeigten Meißelhalter in perspektivischer Rückansicht und
- Fig. 3: den Meißelhalter gemäß Fig. 2 in verschiedenen Ansichten.

Die Fig. 1 zeigt eine Werkzeug-Haltevorrichtung, die ein Basisteil 40 aufweist. Dieses kann mittels einer Befestigungsfläche 41 auf der gekrümmten Oberfläche einer Fräswalze (nicht gezeigt) befestigt beispielsweise angeschweißt werden. Das Basisteil 40 besitzt eine Steckaufnahme 42, in die ein Befestigungsansatz 11 eines Meißelhalters 10 eingesetzt ist. Der Befestigungsansatz 11 weißt eine Vertiefung 13 mit einer Druckfläche 13.1 auf. Die Druckfläche 13.1 wird von einer Druckschraube 46 beaufschlagt, die in ein Innengewinde des Basisteils 40 eingeschraubt ist. Die Druckschraube 46 ist durch eine Werkzeugdurchführung 45 hindurch für ein Schraubwerkzeug zugänglich.

Die Druckschraube 46 wirkt so auf die Druckfläche 13.1 ein, dass der Befestigungsansatz 11 in die Steckaufnahme 42 eingezogen wird. Dabei werden vorderseitige prismenförmig angeordnete Führungsflächen 12 gegen entsprechend ausgebildete Gegenflächen des Basisteils 40 angedrückt.

Die Ausgestaltung des Meißelhalters 10 läßt sich näher in den Fig. 2 und 3 erkennen. Wie diese Dartstellungen zeigen, besitzt der Meißelhalter 10 im Anschluß an den Befestigungsansatz 11 einen Halteansatz 15. Dieser bildet eine rückwärtige Stützfläche 14, die im montierten Zustand auf einer Gegenfläche 43 des Basisteils 40 aufsitzt. Der Halteansatz 15 besitzt einen zylindrischen Ansatz 16, in den als umlaufende Vertiefungen ausgebildete Verschleißmarkierungen nutartig eingearbeitet sind. Der zylindrische Ansatz 16 schließt mit einer Stützfläche 18 ab. Durch die Stützfläche 18 hindurch ist eine Meißelaufnahme 20 in den Halteansatz 15 eingebracht. Die Meißelaufnahme 20 ist als zylindrische Durchgangsbohrung ausgeführt. Sie bildet im Bereich der Stützfläche 18 eine Meißeleinführungsöffnung 24 und dieser abgekehrt eine Austreiböffnung 21.

In den Halteansatz 15 ist eine Öffnung 22 eingearbeitet. Diese schafft eine räumliche Verbindung zwischen der Umgebung und der Meißelaufnahme 20. Dabei öffnet die Öffnung 22 die Meißelaufnahme 20 zur Fliehkraftseite des Meißelhalters 10 hin. Dies läßt sich deutlich aus der Fig. 1 ersehen. Der Meißelhalter 10 besitzt eine zum Basisteil 10 gewandte Befestigungsseite und diesem abgewandt die Fliehkraftseite.

Während des Werkzeugeinsatzes wird die Fräswalze, und mit ihr die Werkzeug-Haltevorrichtung in Richtung des in Fig. 1 angedeuteten Pfeils "A" gedreht.

Dabei entstehen Fliehkräfte, die radial nach außen gerichtet in Richtung der Fliehkraftseite des Meißelhalters 10 wirken.

Wie die Fig. 1 weiter erkennen läßt, ist in die Meißelaufnahme 20 des Meißelhalters 10 ein Meißel 30 eingesteckt. Der Meißel 30 besitzt einen zylindrischen Meißelschaft 31 an den einteilig ein Meißelkopf 32 angeformt ist. Auf den Meißelschaft 31 ist in bekannter Weise eine Verschleißschutz-Scheibe 35 aufgeschoben. Diese ist kreisförmig ausgebildet und deckt die Stützfläche 18 des Meißelhalters 10 vollständig ab. Auf der der Stützfläche 18 abgekehrten Seite stützt sich der Meißelkopf 32 zentrisch auf der Verschleißschutz-Scheibe 35 ab. Auf den Meißelschaft 31 ist eine längsgeschlitzte Spannhülse 34 aufgeschoben. Diese besitzt Halteelemente 34.1, die in eine umlaufende Nut des Meißelschaftes 31 zur Bildung einer Drehlagerung eingreifen. Der Meißel 30 ist damit in der Spannhülse 34 frei drehbar, jedoch axial unverlierbar gehalten.

Beim Spanabtrag kann feines Abraummaterial in den Bereich der Meißelaufnahme 22 gelangen. Dieses findet seinen Zugang im Bereich zwischen dem Meißelkopf 32 und der Verschleißschutz-Scheibe 35 beziehungsweise zwischen der Verschleißschutz-Scheibe 35 und der Stützfläche 18 des Meißelhalters 10. Es gelangt über diese Wege in die Meißelaufnahme 20 und im vorliegenden Fall in den Bereich zwischen dem Meißelschaft 31 und der Spannhülse 34. Infolge der Drehbewegung und eines gering begrenzten Axialspiels des Meißelschaftes 31 in der Spanhülse 34 entsteht ein Pumpeffekt. Dieser fördert das Abraummaterial in Richtung zum freien Ende des Meißelschaftes 31. Das Abraummaterial bildet häufig dann eine auch klebrige Suspension, wenn beim Abtragungsprozeß Kühlmittel, beispielsweise Wasser eingesetzt wird. Das Abraummaterial wird infolge des Pumpeffektes entlang der Meißelachse von der Meißeleinführungsöffnung in Richtung der Austreiböffnung und damit entgegen der Fliehkraftrichtung gefördert, bis es am freien Ende des Meißelschaftes 31 aus dem Zwischenbereich zwischen dem Meißelschaft 31 und der Spannhülse 34 austritt. Die hier auf das sich ansammelnde Abraummaterial einwirkenden Fliehkräfte bewegen nun dieses durch die Öffnung 22 hindurch aus der Meißelaufnahme 20.

Hier macht man sich die Besonderheit zunutze, dass dieser Bereich in Bezug auf die Drehrichtung der Walze im "Schatten", also im Bereich einer Freifläche des Meißels 30 und des Meißelhalters 10 steht. Ein Austrag in Drehrichtung oder seitlich ist durch die Gegebenheiten an der üblicherweise von einer Haube umgebenen Fräswalze nicht möglich da hier der Weg durch das Fräsgut bzw. die abzutragende Oberfläche versperrt ist.

Wie die Fig. 1 deutlich zeigt, übergreift die Öffnung 22 ein Stück weit das freie Ende der Spannhülse 34 und damit auch des Meißelschaftes 31. Damit kann der Austragungsprozess zuverlässig stattfinden. Dies würde auch gelingen, wenn die Öffnung 22 mit dem freien Ende der Spannhülse 34 des Meißelschaftes 31 abschließt oder ein Stück weit versetzt angeordnet ist.

Die Öffnung 22 steht in räumlicher Verbindung mit einer rückseitigen Ausnehmung 44 des Basisteils 40.

Damit wird ein großzügiger Zugang zum freien Ende des Meißelschaftes 31 geschaffen. Dies erleichtert das Ansetzen eines Demontagewerkzeuges auf das einsehbare Ende des Meißelschaftes 31. Dieses kann dann bequem durch die Austreiböffnung 43 in die Meißelaufnahme 20 geschoben werden.

Die Erfindung ist selbstverständlich nicht auf das gezeigte Ausführungsbeispiel beschränkt. Es ist beispielsweise auch denkbar eine Spannhülse 34 zu verwenden, die nicht den gesamte Meißelschaft 31 überdeckt. Der Transport des Abraummaterials findet dann im nicht überdeckten Bereich zwischen der Innenwandung der Meißelaufnahme 20 und dem Meißelschaft 31 statt.

## Patentansprüche

1. Werkzeug-Haltevorrichtung mit einem Meißelhalter (10), der in einem Halteansatz (15) eine Meißelaufnahme (20) zur Aufnahme eines darin auswechselbar aufnehmbaren Meißels (30) aufweist, wobei die Meißelaufnahme (20) bohrungsförmig ausgebildet ist und eine Meißeleinführungsöffnung (24) aufweist, wobei der Meißelhalter (10) eine Befestigungsseite mit einem Befestigungsansatz (11) und der Befestigungsseite abgewandt eine Außenseite aufweist, und wobei während des Werkzeug- einsatzes Fliehkräfte in Richtung von der Befestigungseite zu der Außenseite wirken,
**dadurch gekennzeichnet,**
**dass** der Halteansatz (15) eine Öffnung (22) aufweist, die die Innenwandung der Meißelaufnahme (20) durchdringt und eine räumliche Verbindung zur Umgebung schafft, und
**dass** die Öffnung (22) die Meißelaufnahme (20) in Richtung zur Außenseite hin öffnet.

2. Werkzeug-Haltevorrichtung nach Anspruch 1,
**dadurch gekennzeichnet,**
**dass** die Meißelaufnahme (20) als Durchgangsbohrung ausgeführt ist und der Meißeleinführungsöffnung (24) abgekehrt eine Austreiböffnung (21) aufweist, und
**dass** die Öffnung (22) die Meißelaufnahme (20) im Bereich der Austreiböffnung (21) öffnet und sich ausgehend von der Austreiböffnung (21) in Richtung der Meißeleinführöffnung (24) erstreckt.

3. Werkzeug-Haltevorrichtung nach Anspruch 1 oder 2,
**dadurch gekennzeichnet,**
**dass** in die Meißelaufnahme (20) ein Meißel (30) mit einem Meißelschaft (31) eingesetzt ist, und
**dass** die Öffnung (22) zumindest in dem dem Schaftende zugeordneten Bereich der Meißelaufnahme (20) angeordnet ist.

4. Werkzeug-Haltevorrichtung nach einem der Ansprüche 1 bis 3,
**dadurch gekennzeichnet,**
**dass** die Öffnung (22) als schlitzförmige Ausnehmung ausgebildet ist, die zwei zueinander parallel in Richtung der Längsachse der Meißelaufnahme (20) verlaufende Begrenzungsflächen (23) aufweist,
wobei die Begrenzungsflächen (23) einen Abstand zueinander kleiner oder gleich dem Bohrungsdurchmesser der Meißelaufnahme (20) aufweisen oder dass die Begrenzungsflächen (23) im Winkel zueinander stehen und einen Winkel kleiner als 180° einschließen.

5. Werkzeug-Haltevorrichtung nach einem der Ansprüche 1 bis 4,
**dadurch gekennzeichnet,**
**dass** die Öffnung (22) einen Teil der Innenwandung der Meißelaufnahme ausnimmt, der sich über weniger als 180° des Umfangs der bohrungsförmigen Meißelaufnahme (20) erstreckt.

6. Werkzeug-Haltevorrichtung nach einem der Ansprüche 1 bis 5,
**dadurch gekennzeichnet,**
**dass** der Meißelhalter (10) an einem Basisteil (40) befestigt ist,
**dass** das Basisteil (40) eine Ausnehmung (44) aufweist, die Zugang für ein Demontagewerkzeug zu der Austreiböffnung (21) der Meißelaufnahme (20) schafft, und
**dass** die Ausnehmung (44) in die Öffnung (22) übergeht.

7. Werkzeug-Haltevorrichtung nach einem der Ansprüche 1 bis 6,
**dadurch gekennzeichnet,**
**dass** dem Meißelhalter (10) wenigstens eine Flüssigkeits-Sprühvorrichtung zugeordnet ist, die Flüssigkeit durch die Öffnung (22) hindurch in die Meißelaufnahme (20) einbringt.

8. Werkzeug-Haltevorrichtung nach Anspruch 7,
**dadurch gekennzeichnet,**
**dass** die Flüssigkeits-Sprühvorrichtung einen Flüssigkeitsstrahl auf das freie Ende des Meißelschaftes (31) aufbringt.

## Claims

1. Tool-holding device comprising a pick holder (10) which has in a holding extension (15) a pick receptacle (20) for accommodating a pick (30) which can be interchangeably accommodated therein, the pick receptacle (20) being of bore-shaped design and having a pick-insertion opening (24), the pick holder (10) having a fastening side with a fastening extension (11) and an outer side remote from the fastening side, and centrifugal forces acting in the direction from the fastening side to the outer side during the use of the tool, **characterized in that** the holding extension (15) has an opening (22) which passes through the inner wall of the pick receptacle (20) and produces a spatial connection to the environment, and **in that** the opening (22) opens the pick receptacle (20) in the direction of the outer side.

2. Tool-holding device according to Claim 1, **characterized in that** the pick receptacle (20) is designed as a through-bore and has, remote from the pick-insertion opening (24), an ejecting opening (21), and **in that** the opening (22) opens the pick receptacle (20) in the region of the ejecting opening (21) and, starting from the ejecting opening (21), extends in the direction of the pick-insertion opening (24).

3. Tool-holding device according to Claim 1 or 2, **characterized in that** a pick (30) having a pick shank (31) is inserted into the pick receptacle (20), and **in that** the opening (22) is arranged at least **in that** region of the pick receptacle (20) which is assigned to the shank end.

4. Tool-holding device according to one of Claims 1 to 3, **characterized in that** the opening (22) is designed as a slot-shaped aperture which has two boundary surfaces (23) running parallel to one another in the direction of the longitudinal axis of the pick receptacle (20), the boundary surfaces (23) being at a distance from one another which is less than or equal to the bore diameter of the pick receptacle (20), or **in that** the boundary surfaces (23) are at an angle to one another and enclose an angle of less than 180°.

5. Tool-holding device according to one of Claims 1 to 4, **characterized in that** the opening (22) removes part of the inner wall of the pick receptacle, said part extending over less than 180° of the circumference of the bore-shaped pick receptacle (20).

6. Tool-holding device according to one of Claims 1 to 5, **characterized in that** the pick holder (10) is fastened to a base part (40), **in that** the base part (40) has a recess (44) which provides access to the ejecting opening (21) of the pick receptacle (20) for a dismantling tool, and **in that** the recess (44) merges into the opening (22).

7. Tool-holding device according to one of Claims 1 to 6, **characterized in that** at least one liquid-spraying device which feeds liquid into the pick receptacle (20) through the opening (22) is assigned to the pick holder (10).

8. Tool-holding device according to Claim 7, **characterized in that** the liquid-spraying device applies a liquid jet to the free end of the pick shank (31).

## Revendications

1. Dispositif porte-outil comportant un porte-ciseau (10), lequel présente dans un appendice de retenue (15) un logement de ciseau (20) destiné à recevoir un ciseau (30) capable d'y être logé de façon à pouvoir être remplacé, le logement de ciseau (20) étant conformé en forme de trou et présentant une ouverture d'insertion de ciseau (24), le porte-ciseau (10) présentant un côté de fixation avec un appendice de fixation (11) et un côté extérieur détourné du côté de fixation et des forces centrifuges agissant depuis le côté de fixation vers le côté extérieur pendant l'utilisation de l'outil, **caractérisé en ce que** l'appendice de retenue (15) présente une ouverture (22), laquelle traverse la paroi intérieure du logement de ciseau (20) et crée une communication spatiale avec l'environnement et **en ce que** l'ouverture (22) ouvre le logement de ciseau (20) en direction du côté extérieur.

2. Dispositif porte-outil selon la revendication 1, **caractérisé en ce que** le logement de ciseau (20) est réalisé en tant que trou de passage et présente une ouverture d'expulsion (21) détournée de l'ouverture d'insertion de ciseau (24) et **en ce que** l'ouverture (22) ouvre le logement de ciseau (20) dans la zone de l'ouverture d'expulsion (21) et s'étend à partir de l'ouverture d'expulsion (21) en direction de l'ouverture d'insertion de ciseau (24).

3. Dispositif porte-outil selon la revendication 1 ou 2, **caractérisé en ce qu'**un ciseau (30) présentant une tige de ciseau (31) est inséré dans le logement de ciseau (20) et **en ce que** l'ouverture (22) est disposée au moins dans la zone du logement de ciseau (20) associée à l'extrémité de la tige.

4. Dispositif porte-outil selon l'une quelconque des revendications 1 à 3, **caractérisé en ce que** l'ouverture (22) est conformée en tant qu'évidement en forme de fente, lequel présente deux surfaces de délimitation (23) qui s'étendent de façon parallèle entre elles dans le sens de l'axe longitudinal du logement de ciseau (20), les surfaces de délimitation (23) présentant une distance entre elles plus petite ou égale au diamètre d'alésage du logement de ciseau (20) ou les surfaces de délimitation (23) étant disposées angulairement l'une par rapport à l'autre et formant entre elles un angle plus petit que 180°.

5. Dispositif porte-outil selon l'une quelconque des revendications 1 à 4, **caractérisé en ce que** l'ouverture (22) occupe une partie de la paroi intérieure du logement de ciseau (20), laquelle s'étend sur moins de 180° de la circonférence du logement de ciseau (20) en forme de trou.

6. Dispositif porte-outil selon l'une quelconque des revendications 1 à 5, **caractérisé en ce que** le porte-ciseau (10) est fixé à une embase (40), **en ce que** l'embase (40) présente un évidement (44), lequel permet un accès à l'ouverture d'expulsion (21) du logement de ciseau (20) pour un outil de démontage et **en ce que** l'évidement (44) se confond avec l'ouverture (22).

7. Dispositif porte-outil selon l'une quelconque des revendications 1 à 6, **caractérisé en ce qu'**au moins un dispositif d'arrosage de liquide, lequel amène à travers l'ouverture (22) du liquide dans le logement de ciseau (20), est associé au porte-ciseau (10).

8. Dispositif porte-outil selon la revendication 7, **caractérisé en ce que** le dispositif d'arrosage de liquide applique un jet de liquide à l'extrémité libre de la tige de ciseau (31).
